# EUROPÄISCHE PATENTSCHRIFT

(11) **EP 1 596 472 B1**
(45) Veröffentlichungstag und Bekanntmachung des Hinweises auf die Patenterteilung: **27.02.2008**
(21) Anmeldenummer: 05009203.0
(22) Anmeldetag: 27.04.2005
(51) Int. Cl.: H01R 9/24, G09F 3/20

(54) **Leitermarkierungshülse mit Aufnahmetasche**
Wire marking sleeve with receiving pockets
Manchon marqueur pour fil ayant des poches

(30) Priorität: 13.05.2004 DE 202004007814 U; 30.07.2004 DE 202004011922 U
(43) Veröffentlichungstag der Anmeldung: 16.11.2005
(73) Patentinhaber: Weidmüller Interface GmbH & Co. KG, 32758 Detmold (DE)
(72) Erfinder: Keeb, Thomas, 32791 Lage (DE); Bett, Torsten, 33686 Bielefeld (DE)
(74) Vertreter: Specht, Peter

(56) Entgegenhaltungen:
- CH-A5- 625 358
- FR-A- 2 667 427

## Beschreibung

Die Erfindung betrifft eine Leitermarkierungshülse nach dem Oberbegriff des Anspruchs 1.

Derartige Leitermarkierungshülsen mit einer Aufnahmetasche für Markierer wie Einsteckschilder oder dgl. sind aus dem Stand der Technik bekannt, so aus der FR 2 667 427, die auch eine Aufsteckfalte zum Aufstecken auf einen Leiter zeigt. Aus der CH 645 358 ist es ferner bekannt, die Aufnahmetasche durch einen Steg in zwei direkt aneinandergrenzende Kammern zu unterteilen, um zwei Einsteckschilder unterzubringen.

Es ist die Aufgabe der Erfindung, die Erkennbarkeit der Markierer für einen Betrachter wie einen Monteur weiter zu verbessern.

Die Erfindung löst diese Aufgabe durch den Gegenstand des Anspruchs 1, was auf einfache Weise und ohne Mehrkosten eine gute Erkennbarkeit aus verschiedensten, insbesondere auch gegenüberliegenden Richtungen sichert.

Vorteilhafte Ausgestaltungen sind den übrigen Unteransprüchen zu entnehmen.

Nach einer optionalen Weiterbildung sind am Grundkörper zwei der Aufsteckfalten zum Ausgleich verschiedener Leiterdurchmesser und wenigstens eine oder vorzugsweise zwei Aufnahmetaschen für einen Markierer verteilt. Vorzugsweise liegen die beiden Aufsteckfalten und/oder zwei der Aufnahmetaschen einander am Grundkörper gegenüber.

Hierdurch wird mit einfachen Mitteln eine Leitermarkierungshülse realisiert, in die auf einfache Weise Leiter mit besonders unterschiedlichen Durchmessern bei guter Rundumerkennbarkeit der Markierer einschiebbar sind.

Nachfolgend wird die Erfindung anhand von Ausführungsbeispielen unter Bezug auf die Zeichnung anhand von Ausführungsbeispielen näher beschrieben.

Es zeigen:
- Fig. 1 - 8: verschiedene Ansichten der axialen Enden verschiedener erfindungsgemäßer Leitermarkierungshülsen; und
- Fig. 9a-d: eine weitere Leitermarkierungshülse mit darin eingesetzten Leitern verschiedenen Durchmessers.

Fig. 1 zeigt eine an ihren beiden axialen Enden offene, einstückig ausgebildete Leitermarkierungshülse 1 mit einem schlauchartigen Grundkörper 2, der eine Aufsteckfalte 3 zum Aufstecken auf einen hier nicht dargestellten Leiter aufweist.

Am Außenumfang des schlauchartigen Grundkörpers 2 sind mehrere - hier zwei - hülsenartige und hier ebenfalls axial offene Aufnahmetaschen 4, 5 derart verteilt, dass sie am Außenumfang um ca. 180° zueinander versetzt sind.

Die Aufnahmetaschen 4, 5 setzen direkt als nach Art eines Kreissegmentes am Grundkörper 2 an, wobei sich die Ansatzbereiche 8 der Aufnahmetaschen 4, 5 am Grundkörper 2 nicht berühren bzw. nicht direkt nach Art aneinander grenzender Kammern ineinander übergehen.

Hierdurch wird erreicht, dass die Aufnahmetaschen 4, 5 derart voneinander beabstandet am Außenumfang der Grundkörper 2 verteilt sind, dass sie anders als direkt aneinander grenzende Kammern aus deutlich unterschiedlichen Richtungen gut erkennbar sind.

Der Winkel, um den die Aufnahmetaschen 4, 5 zueinander versetzt am Außenumfang des Grundkörpers 2 angeordnet sind, kann größer, gleich oder auch kleiner als 180° sein und z.B. nur 90° betragen. Vorteilhaft ist, dass wenigstens zwei oder sämtliche der Aufnahmetaschen 4, 5 am Außenumfang nicht direkt ineinander übergehen, um einen genügenden Abstand am Außenumfang des Grundkörpers 2 zu garantieren, was zu einer verbesserten Erkennbarkeit der Markierer - z.B. von Markierungsschildern 9 - am Leiter führt.

Alternativ ist es auch möglich, mehr als zwei, insbesondere drei (Fig. 2) oder vier (Fig. 3) Aufnahmetaschen 4, 5, 6, 7 am Außenumfang zu verteilen.

Bevorzugt werden die Aufnahmetaschen 4, 5, 6, 7 aus transparentem Kunststoff gefertigt und am Grundkörper 2 in dem Bereich angeordnet und verteilt, welcher der Aufsteckfalte 3 gegenüber liegt.

Dabei können die Aufnahmetaschen je nach Einsatzzweck größer oder kleiner ausgestaltet werden oder aber sie sind stets gleich groß, um stets gleiche Markierer einsetzen zu können, wobei Größe und Form des Grundkörpers 2 je nach Einsatzzweck und Leitergröße und -art variieren können (vergleiche Fig. 1, 4 und 6 mit Grundkörpern, die eine mehr oder weniger U- oder V-förmige Schnittgeometrie im Bereich der Aufnahmetaschen 4, 5, 6, 7 aufweisen und die auch teilweise für verschiedene Leiterquerschnitte geeignet sind.

Die Aufnahmetaschen 4, 5, 6, 7 aus vorzugsweise durchsichtigem Kunststoff und die übrigen Grundkörper 2 aus einem gegebenenfalls nicht transparentem Kunststoff können je nach Einsatzzweck beliebig am Grundkörper 2 verteilt werden, so symmetrisch zu einer Symmetrieebene S oder aber auch asymmetrisch zu dieserEbene (z.B. um 90° zueinander versetzt, wobei nach Fig. 7 und 8 jeweils eine der Aufnahmetaschen 4, 5, 6, 7 direkt gegenüber der Aufsteckfalte 3 in der Symmetrieebene S liegt und die weitere seitlich der Symmetrieebene S). Die zwei oder mehr Taschen können auch zur Anzeige verschiedener Informationen (Leiterende oder -anfang) genutzt werden. Die Einkerbungen 10 dienen zum Einschub der Markierungsschilder 9.

Fig. 9a-d zeigen eine weitere Leitermarkierungshülse 1 mit darin eingesetzten Leitern 11 verschiedenen Durchmessers. Diese Leitermarkierungshülse 1 weist wiederum einen im entspannten Zustand nahezu quadratischen Grundkörper 2 auf und zwei am Grundkörper 2 mit einem Versatz von 180° zueinander angeordnete bzw. einander am Grundkörper 2 diametral gegenüberliegenden Aufnahmetaschen 4, 5 mit vom Grundkörper weg erstreckenden Auflagestegen 14 für Markierer, welche jeweils an beiden Seiten durch Materialstege 12 des Grundkörpers 2 miteinander verbunden sind.

In jeden dieser beiden Materialstege 12 des Grundkörpers 2 ist jeweils eine Aufsteckfalte 3a, b eingebracht, welche wiederum vorzugsweise um 180° versetzt zueinander am Grundkörper 2 quasi in spiegelsymmetrischer Anordnung zur sich axial durch die Markierungshülse erstreckenden Ebene E liegen sind bzw. einander am Grundkörper 2 diametral gegenüberliegen.

Derart wird auf einfache Weise und mit wenigen Mitteln eine kompakte Leitermarkierungshülse realisiert, welche durch einen "doppelten" Ausgleichsbereich der zwei Aufsteckfalten 3a, b Leiter 11 mit besonders unterschiedlichen Durchmessern einsteckbar sind.

Je kleiner der Durchmesser dabei wird (siehe den fortschreitenden Übergang von Fig. 9a zu 9d), desto weiter wird ein eingeschobener Leiter in einen der beiden "Aufnahmeräume" 13 seitlich der inneren, aufeinander zu gerichteten Enden der Aufsteckfalten 3 eingeklemmt, so dass auch sehr dünne (Fig. 9d) oder sehr große Durchmesser sicher aufgenommen werden (Fig. 9a), wobei im letzteren Fall die beiden Aufsteckfalten 3 deutlich gedehnt werden. Die beiden Aufnahmetaschen 4, 5 gewährleisten dabei eine leichte "Rundumerkennbarkeit" der eingeschobenen Markierungen.

### Bezugszeichen

- Leitermarkierungshülse: 1
- Grundkörper: 2
- Aufsteckfalte: 3
- Aufnahmetaschen: 4 - 7
- Ansatzbereiche: 8
- Markierungsschilder: 9
- Einkerbung: 10
- Leiter: 11
- Materialstege: 12
- Aufnahmeräume: 13
- Auflagestege: 14
- Symmetrieebene: S
- Ebene: E

## Patentansprüche

1. Leitermarkierungshülse (1) mit einem schlauchartigen Grundkörper (2) und vorzugsweise einer Aufsteckfalte (3) zum Aufstecken auf einen Leiter, und einer an den Außenumfang des Grundkörpers angeformten Aufnahmetasche(4, 5) für einen Markierer, insbesondere ein Markierungsschild (9), mit wenigstens einer oder mehreren weiteren Aufnahmetaschen für die Markierer, **dadurch gekennzeichnet, dass** sich die Ansatzbereiche (8) von wenigstens zwei der Aufnahmetaschen (4, 5) am Grundkörper (2) nicht berühren und nicht direkt nach Art aneinander grenzender Kammern ineinander übergehen..

2. Leitermarkierungshülse (1) nach Anspruch 1, **dadurch gekennzeichnet, dass** die Aufnahmetaschen (4, 5) am Außenumfang um 90 bis 180° zueinander versetzt angeordnet sind.

3. Leitermarkierungshülse (1) nach Anspruch 1 oder 2, **dadurch gekennzeichnet, dass** die Aufnahmetaschen (4, 5) jeweils nach Art eines Kreissegmentes ausgebildet sind, das direkt am Grundkörper (2) ansetzt.

4. Leitermarkierungshülse (1) nach Anspruch 1 oder 2, **dadurch gekennzeichnet, dass** die Aufnahmetaschen (4, 5) derart voneinander beabstandet am Außenumfang des Grundkörpers (2) verteilt sind, dass sie aus einander gegenüber liegenden Richtungen lesbar sind.

5. Leitermarkierungshülse (1) nach einem der vorstehenden Ansprüche, **dadurch gekennzeichnet, dass** zwei, insbesondere drei (Fig. 2) oder vier (Fig. 3) Aufnahmetaschen 4, 5, 6, 7 am Außenumfang des Grundkörpers (2) verteilt sind.

6. Leitermarkierungshülse (1) nach einem der vorstehenden Ansprüche, **dadurch gekennzeichnet, dass** die Aufnahmetaschen (4, 5, 6, 7) am Grundkörper (2) in dem Bereich angeordnet und verteilt sind, welcher der Aufsteckfalte (3) gegenüber liegt.

7. Leitermarkierungshülse (1) nach einem der vorstehenden Ansprüche, **dadurch gekennzeichnet, dass** die Aufnahmetaschen (4, 5, 6, 7) symmetrisch zu einer Symmetrieebene S angeordnet sind.

8. Leitermarkierungshülse (1) nach einem der vorstehenden Ansprüche, **dadurch gekennzeichnet, dass** am Grundkörper (2) zwei der Aufsteckfalten (3) zum Ausgleich verschiedener Leiterdurchmesser und wenigstens eine oder vorzugsweise zwei der Aufnahmetaschen (4, 5) für jeweils einen Markierer verteilt sind.

9. Leitermarkierungshülse (1) nach Anspruch 8, **dadurch gekennzeichnet, dass** die beiden Aufsteckfalten (3) einander am Grundkörper (2) gegenüberliegen.

10. Leitermarkierungshülse (1) nach Anspruch 8, **dadurch gekennzeichnet, dass** sich zwei der Aufnahmetaschen (4, 5) einander am Grundkörper (2) gegenüberliegen.

## Claims

1. A wire marking sleeve (1) having a hose-like base body (2) and preferably a fitting fold (3) for fitting it onto a wire, and a receiving pocket (4, 5) formed onto the outer circumference of the base body for a marker, in particular a marker plate (9), and having at least one or more further receiving pockets for the markers,
**characterised in that**
the areas (8) where at least two of the receiving pockets (4, 5) join the base body (2) neither touch, nor run directly into one another in the manner of adjacent chambers.

2. A wire marking sleeve (1) in accordance with claim 1,
**characterised in that**
the receiving pockets (4, 5) are positioned around the outer circumference offset in relation to one another by 90 to 180°.

3. A wire marking sleeve (1) in accordance with one of claims 1 or 2,
**characterised in that**
the receiving pockets (4, 5) are designed as segments of circles attached directly to the base body (2).

4. A wire marking sleeve (1) in accordance with one of claims 1 or 2,
**characterised in that**
the receiving pockets (4, 5) are distributed around the outer circumference of the base body (2) a certain distance part in such a manner that they can be read from opposing directions.

5. A wire marking sleeve (1) in accordance with one of the preceding claims,
**characterised in that**
in particular three (Fig. 2) or four (Fig. 3) receiving pockets (4, 5, 6, 7) are distributed around the outer circumference of the base body (2).

6. A wire marking sleeve (1) in accordance with one of the preceding claims,
**characterised in that**
the receiving rings (4, 5, 6, 7) are positioned on and distributed around the base body (2) in the area which lies opposite the fitting fold (3).

7. A wire marking sleeve (1) in accordance with one of the preceding claims,
**characterised in that**
the receiving pockets (4, 5, 6, 7) are positioned symmetrically in relation to a plane of symmetry (S).

8. A wire marking sleeve (1) in accordance with one of the preceding claims,
**characterised in that**
two of the fitting folds (3) are distributed around the base body (2) to compensate for different wire diameters and at least one or preferably two of the receiving pockets (4, 5) are distributed around on the base body (2) for each marker.

9. A wire marking sleeve (1) in accordance with claim 8,
**characterised in that**
the two fitting folds (3) lie opposite one another on the base body.

10. A wire marking sleeve (1) in accordance with claim 8,
**characterised in that**
two of the receiving pockets (4, 5) lie opposite one another on the base body.

## Revendications

1. Manchon marqueur (1) pour fil conducteur avec un corps de base (2) de type tuyau et de préférence un pli d'enfichage (3) destiné à s'enficher sur un fil conducteur, et avec une poche de réception (4, 5) formée sur la périphérie extérieure du corps de base pour un marqueur, en particulier un écran de marquage (9), avec au moins une ou plusieurs autres poches de réception pour les marqueurs, **caractérisé en ce que** les zones de départ (8) d'au moins deux des poches de réception (4, 5) sur le corps de base (2) ne se touchent pas et ne se font pas directement suite à la manière de chambres contiguës.

2. Manchon marqueur (1) pour fil conducteur selon la revendication 1, **caractérisé en ce que** les poches de réception (4, 5) sont placées sur la périphérie extérieure avec un décalage mutuel de 90 à 180°.

3. Manchon marqueur (1) pour fil conducteur selon la revendication 1 ou 2, **caractérisé en ce que** les poches de réception (4, 5) sont réalisées chacune à la manière d'un arc de cercle qui part directement sur le corps de base (2).

4. Manchon marqueur (1) pour fil conducteur selon la revendication 1 ou 2, **caractérisé en ce que** les poches de réception (4, 5) sont réparties sur la périphérie extérieure du corps de base (2) à une distance telle les unes des autres qu'elles sont lisibles depuis des directions mutuellement opposées.

5. Manchon marqueur (1) pour fil conducteur selon l'une des revendications précédentes, **caractérisé en ce que** deux, en particulier trois (figure 2) ou quatre (figure 3) poches de réception 4, 5, 6, 7 sont réparties sur la périphérie extérieure du corps de base (2).

6. Manchon marqueur (1) pour fil conducteur selon l'une des revendications précédentes, **caractérisé en ce que** les poches de réception (4, 5, 6, 7) sont placées et réparties sur le corps de base (2) dans la zone qui est opposée au pli d'enfichage (2).

7. Manchon marqueur (1) pour fil conducteur selon l'une des revendications précédentes, **caractérisé en ce que** les poches de réception (4, 5, 6, 7) sont disposées symétriquement par rapport à un plan de symétrie S.

8. Manchon marqueur (1) pour fil conducteur selon l'une des revendications précédentes, **caractérisé en ce que** sur le corps de base (2) sont répartis deux des plis d'enfichage (3) pour compenser différents diamètres de fil conducteur et au moins une ou de préférence deux des poches de réception (4, 5) pour un marqueur à chaque fois.

9. Manchon marqueur (1) pour fil conducteur selon la revendication 8, **caractérisé en ce que** les deux plis d'enfichage (3) se font mutuellement face sur le corps de base (2).

10. Manchon marqueur (1) pour fil conducteur selon la revendication 8, **caractérisé en ce que** deux des poches de réception (4, 5) se font mutuellement face sur le corps de base (2).
